# EUROPÄISCHE PATENTSCHRIFT

(11) **EP 0 864 808 B1**
(45) Veröffentlichungstag und Bekanntmachung des Hinweises auf die Patenterteilung: **28.11.2001**
(21) Anmeldenummer: 98104173.4
(22) Anmeldetag: 09.03.1998
(51) Int. Cl.: F21V 21/04

(54) **Einrichtung zur Befestigung einer Einbauleuchte**
Mounting device for recessed lighting fixture
Dispositif de fixation pour lampe encastrée

(30) Priorität: 11.03.1997 DE 19709982
(43) Veröffentlichungstag der Anmeldung: 16.09.1998
(73) Patentinhaber: RIDI-LEUCHTEN GmbH, D-72417 Jungingen (DE)
(72) Erfinder: Martinetz, Hans, 72379 Hechingen (DE); Krajka, Michael, 72474 Winterlingen (DE)
(74) Vertreter: Heim, Hans-Karl, Dipl.-Ing.

(56) Entgegenhaltungen:
- US-A- 2 954 201
- US-A- 4 733 339
- US-A- 4 739 460

## Beschreibung

Die Erfindung betrifft eine Einbauleuchte zur Befestigung in einer Deckenkonstruktion gemäß dem Oberbegriff des Anspruchs 1.

Die Erfindung betrifft insbesondere Einbauleuchten geringer Bauhöhen, bei denen besonders schlanke Leuchtmittel eingesetzt werden.

Eine Befestigungseinrichtung für eine Deckeneinbauleuchte ist aus der EP 0 643 260 A1 bekannt. Die Befestigungseinrichtung besteht aus einem Befestigungselement, welches als ein U-förmiger Haltebügel ausgebildet ist, und aus einem Arretierungselement, welches als eine Feder ausgebildet ist und zur Sicherung des Haltebügels in Befestigungsstellung der Einbauleuchte dient.

Die Schenkel des U-förmigen Haltebügels sind vertikal ausgerichtet und werden in Längsöffnungen des Leuchtengehäuses geführt. Noppenartige Ausformungen an den Schenkeln sichern eine Halterung des Haltebügels am Leuchtengehäuse in einer Vormontagestellung. Zur Befestigung wird der Haltebügel mit den Schenkeln weiter durch die Schlitze gedrückt und liegt mit endseitigen Kerben auf einem Deckenträger oder einem Deckenelement auf. In dieser Befestigungsposition wird der Haltebügel mit Hilfe des federartigen Arretierungselementes, welches durch zusätzliche Schlitze im Haltebügel und Öffnungen des Leuchtengehäuses greift, gesichert.

Die bekannte Befestigungseinrichtung ist aufgrund der zweiteiligen Ausbildung fertigungstechnisch und montagemäßig relativ aufwendig. Außerdem ist diese Befestigungseinrichtung nicht für Einbauleuchten geeignet, deren Leuchtengehäuse eine relativ geringe Bauhöhe aufweisen und welche zur Anordnung von besonders dünnen Leuchtmitteln ausgebildet sind. Bei diesen Einbauleuchten eines neuen Typs steht nur ein geringer freier Innenraum zur Verfügung, so daß Montagearbeiten mit oder ohne Werkzeug nur in einem eingeschränkten Umfang möglich sind.

Eine Befestigungseinrichtung mit einem einteiligen Befestigungselement ist aus der US-PS 4,250,540 bekannt. Das Befestigungselement, welches in Seitenansicht ein stilisiertes "S" darstellt, weist einen zentralen Bereich, einen oberen Arretierungsbereich, einen unteren Haltebereich und schmalere Führungsbereiche, welche an den zentralen Bereich angrenzen, auf. Eine T-förmige Öffnung in einem Leuchtengehäuse ist zum Eingriff von Rastelementen des Arretierungsbereiches an einem relativ langen vertikalen Schenkel an der Innen- und Außenseite mit zahnstangenartig ausgebildeten Begrenzungsbereichen versehen. Zur Befestigung einer Leuchte muß das Befestigungselement zunächst mit dem unteren Haltebereich durch einen oberen Querschenkel der T-förmigen Öffnung nach außen gesteckt und danach vertikal verstellt werden bis der obere Arretierungsbereich durch den Querschenkel gesteckt werden kann. Nach einer weiteren vertikalen Verstellung nach unten bis zur Auflage des Haltebereichs auf der Deckenkonstruktion muß ein Einrasten der innenseitigen und außenseitigen Rastelemente an den Begrenzungsbereichen der Öffnung erreicht werden.

Aus der DE 41 11 100 A1 ist eine Befestigungseinrichtung für eine Deckeneinbauleuchte mit einem eine Öffnung einer Decke von unten übergreifenden Ring und daran befestigten vertikalen Schenkeln, die in unterschiedlicher Höhe zueinander parallel und horizontal verlaufende Querschlitze aufweisen, bekannt. Als Befestigungselement wird eine Klemmlasche verwendet, welche einen federelastischen Bereich mit einem Griffbereich und einem Verriegelungsvorsprung und einen Laschengrundkörper mit beidseitig des federelastischen Bereichs angeordneten Hakenbereichen aufweist. Beim Durchschieben der Klemmlasche durch einen der Querschlitze eines Schenkels werden der Laschengrundkörper und. der federelastische Bereich zusammengeschoben. Bei Auflage einer unteren Kante des Laschengrundkörpers auf der Decke kann die Klemmlasche mit den Hakenbereichen und dem Verriegelungsvorsprung an dem Querschlitz gehalten werden.

Diese einteiligen Befestigungselemente sind zu einer Einführung in eine Öffnung eines Leuchtengehäuses und einer nachfolgenden definierten Verstellbewegung in eine Befestigungspostion ausgebildet und weisen eine relativ aufwendige Konstruktion auf. Der konstruktiv bedingte Platzbedarf beim Einführen und Verstellen wirkt sich bei Einbauleuchten mit geringen Bauhöhen nachteilig aus.

Aus der US-PS 4 739 460 ist eine Leuchtenhalterung bekannt, bei welcher zwei federelastische Befestigungselemente in einem vertikal ausgerichteten Langloch verspannt werden. Jedes Befestigungselement ist zweifach abgebogen und im Querschnitt etwa dreieckförmig ausgebildet. In einer Einführstellung ragt das Befestigungselement in das Innere des runden Leuchtengehäuses. Für die Befestigungsposition muss jedes Befestigungselemente fussseitig umgesteckt werden, damit ein etwa rechtwinkliger Haltebereich nach außen in eine Befestigungsposition geschwenkt werden kann.

In der US-PS 4 733 339 ist ebenfalls eine Befestigungsanordnung zur Halterung einer Rundleuchte in einer Deckenöffnung beschrieben. Federelastische Befestigungselemente, welche einen Befestigungsschenkel, einen etwa rechtwinklig abgebogenen Spreizschenkel, einen unteren, verschwenkbaren Endbereich und einen oberen Eingriffsbereich aufweisen, wirken mit einer T-förmigen unteren Öffnung und einer oberen Langlochöffnung zusammen, um ein Verschwenken aus der Einführstellung in die Befestigungsposition und ein Verspannen in der Befestigungsposition zu ermöglichen.

In der US-PS 2 954 201 ist eine Leuchtenanordnung beschrieben, welche über Befestigungseinrichtungen an beiden Seitenwänden in einer Deckenöffnung gehalten wird. Im Bereich der Deckenöffnung sind zusätzliche Konstruktionselemente als Auflager von Befestigungselementen vorgesehen. Die Befestigungselemente sind etwa halbkreisförmig ausgebildet und mit einem V-förmigen Endbereich in einer unteren Öffnung des Leuchtengehäuses verschwenkbar gehalten. Am anderen Ende des Befestigungselementes ist ein Auflagebereich ausgebildet, welcher in Befestigungsstellung auf der zusätzlichen Konstruktion der Deckenöffnung aufliegt. Das Befestigungselement wird mit dem halbkreisförmigen Abschnitt in einer oberen, schlitzartigen Gehäuseöffnung während der Verschwenkung geführt und mit einem schmaleren Endbereich in Raststellung gehalten, wenn sich das Befestigungselement in Befestigungsstellung befindet. Die untere Öffnung ist als ein Doppel-M und die obere Öffnung als ein Doppelschlitz mit unterschiedlichen Breiten ausgebildet.

Nachteile der bekannten Einbauleuchte sind eine relativ aufwändige konstruktive Ausbildung der Befestigungselemente und der unterschiedlichen Öffnungen in den Leuchtengehäusen.

Der Erfindung liegt die **Aufgabe** zugrunde, eine Einbauleuchte zur Befestigung in einer Deckenkonstruktion zu schaffen, welche außerordentlich einfach aufgebaut ist und neben einer effizienten und insbesondere werkzeuglosen Montage besonders kostengünstig hergestellt und insbesondere bei geringen Bauhöhen eingesetzt werden kann.

Erfindungsgemäß wird die Aufgabe durch die Merkmale des Anspruchs 1 gelöst. Zweckmäßige und vorteilhafte Ausgestaltungen sind in den Unteransprüchen und in der Beschreibung enthalten.

Die Erfindung geht von der Überlegung aus, ein federelastisches, einteiliges Befestigungselement, welches clipsartig aus einer Montagestellung in eine Befestigungsstellung verstellt, insbesondere gedrückt werden kann und mit einem Halteschenkel und einem Arretierungsschenkel versehen ist, mit dem Halteschenkel in eine erste Öffnung des Leuchtengehäuses und mit dem Arretierungsschenkel in eine zweite Öffnung des Leuchtengehäuses einzuführen und mit Hilfe eines Halteelementes, welches an der Unterseite des Halteschenkels ausgebildet ist, in einer Montagestellung an dem Leuchtengehäuse zu halten. Erfindungsgemäß sind die Öffnungen zur Aufnahme des Halteschenkels und des Arrtierungsschenkels eines Befestigungselementes kreuzförmig, z.b. als Kreuzschlitze, ausgebildet und vorteilhafterweise in Eckbereichen des Leuchtengehäuses angeordnet..

In der Montagestellung, bei welcher die Leuchte zunächst nur mit der entsprechenden Anzahl der in den jeweiligen kreuzförmigen Öffnungen eingesteckten Befestigungselemente versehen ist, ragt nur ein Endbereich des Halteschenkels über das Leuchtengehäuse hinaus, so daß der Einbau der vorkomplettierten Leuchte in eine Deckenöffnung ungehindert erfolgen kann. In einer werkzeuglosen Ein-Mann-Montage wird lediglich der Arretierungsschenkel jedes Befestigungselementes in die entsprechende kreuzförmige Öffnung eingesteckt und danach das gesamte Befestigungselement in eine Befestigungsstellung gedrückt.

Die Befestigungsposition des Befestigungselementes wird über einen Klemmsitz erreicht, in den das Befestigungselement durch Druck auf einen Verbindungssteg vom Innenraum des Leuchtengehäuses her verstellt werden kann. Eine Klemmwirkung wird über den auf der Deckenkonstruktion aufliegenden Halteschenkel ausgeübt, der zur Gewährleistung einer sicheren Befestigung einer Leuchte entsprechend lang ausgebildet ist. Eine Sicherung der Befestigungsstellung des Befestigungselements erfolgt im Bereich des Arretierungsschenkels, welcher zum Einrasten oder Festklemmen am Leuchtengehäuse ausgebildet ist.

Es ist vorteilhaft, daß das federelastische, aus einem Flachband gebildete Befestigungselement mit seinem längeren Halteschenkel und dem hakenartig umgebogenen oder abgewinkelten Verbindungssteg und Arretierungsschenkel mit übereinander angeordneten und identisch ausgebildeten Öffnungen im Leuchtengehäuse zusammenwirkt. Es besteht dann die Möglichkeit, Leuchtengehäuse unterschiedlicher Höhen in einer Deckenöffnung zu befestigen, indem der Halteschenkel und nachfolgend der Arretierungsschenkel in die entsprechenden Öffnungen gesteckt und verrastet werden. Außerdem kann eine Einbauleuchte in Deckenöffnungen befestigt werden, welche in verschieden starken Zwischendecken ausgebildet sind. Die wahlweise Anordnung eines Befestigungselements in jeweils zwei übereinander angeordneten Öffnungen erlaubt eine rasche Anpassung vor Ort, wobei in der Montagestellung und in der Befestigungsstellung nur ein ausserordentlich geringer Platz in und an der Einbauleuchte beansprucht wird.

Ein Befestigungselement, welches hakenartig ausgebildet ist und einen längeren Halteschenkel sowie einen kürzeren Arretierungsschenkel aufweist, kann in einer kostengünstigen Fertigung durch einen Stanz- und Biegeprozeß aus einem Federbandstahl hergestellt werden.

Die kreuzförmigen Öffnungen weisen jeweils einen horizontalen Schlitz auf, dessen Abmessungen dem flachbandartigen Halteschenkel des Befestigungselementes angepaßt sind. Es ist sinnvoll, die horizontale Schlitzöffnung im oberen Bereich der vertikalen Schlitzöffnung anzuordnen.

Ein Verbindungssteg, welcher den Halteschenkel mit dem Arretierungsschenkel verbindet und in Draufsicht etwa trapezförmig ausgebildet ist, liegt mit überstehenden Verbindungskanten in Befestigungsstellung im Bereich der horizontalen Schlitze innenseitig am Leuchtengehäuse an und begrenzt das Durchstecken des Halteschenkels. Der Verbindungssteg verjüngt sich nach oben in Richtung Arretierungsschenkel, welcher zweckmäßigerweise die gleiche Breite aufweist wie der Halteschenkel.

Eine Verrastung des Befestigungselements zur Sicherung der Befestigungsposition wird erreicht, wenn Rastelemente am Arretierungsschenkel ausgebildet sind, welche das Leuchtengehäuse im Bereich der kreuzförmigen Öffnungen hintergreifen. Wenn wenigsten zwei Rastelemente im Abstand zueinander angeordnet werden, kann das Befestigungselement in zwei Positionen und somit mit einer geringeren und größeren Klemmwirkung positioniert werden. Neben der federelastischen Ausbildung ermöglichen die wenigstens zwei Rastelemente eine Anpassung oder einen Ausgleich an unterschiedliche Höhen und/oder nachgebendes Material der Deckenkonstruktion.

Sinnvollerweise ist das Befestigungselement mit wenigstens einem Halteelement an dem Halteschenkel, versehen, welches derart mit der jeweiligen kreuzförmigen Öffnung des Leuchtengehäuses zusammenwirkt, daß eine Halterung des Befestigungselementes in einer Montagestellung gewährleistet wird.

Zur Demontage einer Einbauleuchte muß die Raststellung des Arretierungsschenkels aufgehoben werden. Wenn die Rastelemente an der Oberfläche des Arretierungsschenkels überstehen, ist ein Druck, z. B. mit einem Schraubendreher, in Richtung Lichtaustrittsseite der Leuchte auszuüben, bis der Halteschenkel durch den horizontalen Schlitz in den Innenraum der Leuchte zurückgezogen werden kann. In dieser Montagestellung wird das Befestigungselement über ein an der Unterseite des Halteschenkels ausgebildetes, beispielsweise krallenartiges Halteelement am Leuchtengehäuse gehalten. Zur vollständige Entfernung des Befestigungselementes ist der Halteschenkel mit dem Halteelement durch die jeweilige kreuzförmige Öffnung des Leuchtengehäuse zu fädeln.

Die Erfindung wird nachstehend anhand einer Zeichnung weiter erläutert; in dieser zeigen in einer stark schematisierten Darstellung
- Fig. 1: eine perspektivische Darstellung eines Befestigungselementes der erfindungsgemäßen Einbauleuchte ;
- Fig. 2: eine ausschnittsweise Darstellung einer erfindungsgemäßen Einbauleuchte, welche mit Hilfe der Befestigungseinrichtung in einer Deckenkonstruktion gehalten ist;
- Fig. 3 bis Fig. 5: eine schematisierte Darstellung des Einbaus einer erfindungsgemäßen Einbauleuchte in eine Deckenkonstruktion mit Hilfe der Befestigungseinrichtung und
- Fig. 6: eine schematisierte Darstellung der Demontage der erfindungsgemäßen Einbauleuchte aus einer Deckenkonstruktion.

Fig. 1 zeigt ein Befestigungselement 2, welches zur Befestigung einer Einbauleuchte in einer Deckenkonstruktion ausgebildet ist. Das Befestigungselement 2 ist aus einem Flachbandstahl durch einen Stanz- und Biegeprozeß gefertigt und weist einen Halteschenkel 4, einen Arretierungsschenkel 6 und einen Verbindungssteg 8 auf.

Fig. 1 verdeutlicht, daß der Halteschenkel 4 relativ lang und der Arretierungsschenkel 6 sowie der Verbindungssteg 8 hakenartig oder auch U-förmig ausgebildet sind. Die Endbereiche 14, 15 am freien Ende des Halteschenkels 4 bzw. des Arretierungsschenkels 6 sind zueinander geneigt ausgebildet und mit Einführschrägen 9 versehen. Das Befestigungselement 2 weist im Bereich des Halteschenkels 4 und des Arretierungsschenkels 6 nahezu eine einheitliche Breite, z. B. von 20 mm, und Stärke, z. B. von 0,5 mm, auf

Der Verbindungssteg 8 schließt an den Halteschenkel 4 mit einer größeren Breite stufenförmig an, so daß beidseitig überstehende Verbindungskanten 10 ausgebildet sind. Diese begrenzen eine Verstellbewegung des Befestigungselementes 2 von einer Montagestellung in die Befestigungsstellung, da sie im Bereich horizontaler Schlitze 12 (s. Fig. 2) innenseitig am Leuchtengehäuse 7 anliegen. Damit wird eine definierte Positionierung des Befestigungselementes 2 erreicht.

Der Verbindungssteg 8 ist in Draufsicht etwa als ein gleichseitiges Trapez ausgebildet, welches sich nach oben auf die Breite des Arretierungsschenkels 6 verjüngt. Zweckmäßigerweise sind die Verbindungskanten 10 abgerundet ausgebildet.

Um eine sichere Halterung einer Einbauleuchte 1 in einer Deckenkonstruktion 3 (siehe Fig. 2 bis 6) zu gewährleisten, ist das Befestigungselement 2 derart abgebogen oder abgewinkelt ausgebildet, daß der Halteschenkel 4 mit dem Verbindungssteg 8 einen stumpfen Winkel, beispielsweise einen Winkel von etwa 120°, bildet. Der Winkel zwischen dem Verbindungssteg 8 und dem Arretierungsschenkel 6 beträgt in diesem Ausführungsbeispiel etwa 75°. Dadurch verläuft der Arretierungsschenkel 6 etwa parallel zum Halteschenkel 4 und gewährleistet ein problemloses Einführen des Arretierungsschenkels 6, um einen Klemmsitz des Halteschenkels 4 und eine sichere Auflage auf einem Deckenelement sowie gleichzeitig eine Verrastung am Leuchtengehäuse 17 der Einbauleuchte 1 durch wenigstens ein Rastelement 16 am Arretierungsschenkel 6 zu erreichen.

Wenn zwei Rastelemente 16.1 und 16.2 ausgebildet sind, kann das Befestigungselement 2 mit unterschiedlichen Klemmwirkungen auf einer Deckenkonstruktion aufliegen und beispielsweise eine federnde Wirkung eines nachgebenden Dekkenmaterials ausgleichen.

Der als unterer Schenkel ausgebildete Halteschenkel 4 ist mit wenigstens einem Halteelement 24 versehen. Dieses steht nach unten über und ermöglicht eine Vormontage aller erforderlichen Befestigungselemente 2 an einer einzubauenden Einbauleuchte 1.

Fig. 2 zeigt einen Eckbereich einer Einbauleuchte 1 mit zwei Seitenwänden 17 und darin ausgebildeten und übereinander angeordneten kreuzformigen Öffnungen 5.1, 5.2, 5.3 zur Aufnahme jeweils eines Befestigungselementes 2. Im Bereich der rechten Seitenwand 17 ist ausschnittsweise ein Deckenelement einer Deckenkonstruktion 3 gezeigt. Auf der Deckenkonstruktion 3 liegt das in Befestigungsstellung gehaltene Befestigungselement 2 mit einer Breitseite des Halteschenkels 2 auf. Eine Sicherung des Befestigungselements 2 in der gezeigten Befestigungsposition wird durch den Arretierungsschenkel 6 erreicht, welcher in der Öffnung 5.2 geführt und bis zu einer ersten Raststellung, welche durch einen Hintergriff des äußeren Rastelementes 16.2 erreicht wird, verstellt ist. Bei dieser Verstellung wird das Befestigungselement 2 von einem Innenraum 18 aus bis zum Anschlag des Verbindungsstegs 8 im Bereich der Verbindungskanten 10 an der Seitenwand 17 bewegt so daß der gesamte Halteschenkel 4 und ein größerer Teil des Arretierungsschenkels 6 aus dem Leuchtengehäuse 7 herausragen. Der Verbindungssteg 8 verläuft in der in Fig. 2 gezeigten Raststellung in einem Winkel zur Seitenwand 17 des Leuchtengehäuses. Ein wandseitiges Rastelement 16.1 ist in Fig. 2 nicht gezeigt.

Die vorteilhafte Ausbildung der federelastischen Befestigungselementes 2, die einfache Handhabung bei der Montage und Demontage, welche in Verbindung mit den Fig. 3 bis 6 noch näher beschrieben werden, beruhen auch auf einer entsprechenden Ausbildung der kreuzformigen Offnungen 5.1, 5.2 und 5.3 in den Seitenwänden 17 des Leuchtengehäuses 7.

Die kreuzformigen Öffnungen 5.1 bis 5.3 sind identisch ausgebildete Kreuzschlitze, übereinander angeordnet und reichen nahezu bis zu einer Deckflächen 25 des Leuchtengehäuses 7. Die Anzahl der kreuzformigen Öffnungen 5.1 bis 5.3 ist von der Höhe des Leuchtengehäuses 7 sowie von der Größe des Befestigungselementes 2 und der etwa komplementär ausgebildeten kreuzformigen Öffnungen 5.1 bis 5.3 abhängig. Wesentlich ist ein nahezu übereinstimmender Abstand zwischen den kreuzförmig ausgebildeten Öffnungen 5.1 bis 5.3, insbesondere zwischen horizontalen Schlitzen 12, und dem Abstand zwischen dem Halteschenkel 4 und dem Arretierungsschenkel 6 des Befestigungselementes 2. Es kann dann das Befestigungselement 2 mit dem Halteschenkel 4 in die entsprechende Öffnung 5.1 oder 5.2 eingeführt, danach der Arretierungsschenkel 6 in die jeweils darüber angeordnete Öffnung 5.2 oder 5.3 gesteckt und nach Anordnung der Einbauleuchte 1 in der Öffnung der Deckenkonstruktion 3 das gesamte Befestigungselement 2 in die Verraststellung gemäß Fig. 2 nach außen gedrückt werden.

Die Höhe der horizontalen Schlitze 12, welche wesentlich geringer ist als die Breite von vertikalen Schlitzöffnungen 11 der kreuzformigen Öffnungen 5, entspricht nahezu der Stärke des bandartigen Befestigungselementes 2, wobei die nach oben überstehenden Rastelemente 16.1 und 16.2 zu berücksichtigen sind. Zweckmäßigerweise sind die vertikalen Schlitze 11 jeweils oberhalb der horizontalen Schlitze 12, welche etwas schmaler ausgebildet sind, zum Eingreifen eines Werkzeugs, z. B. eines Schraubendrehers, bei der Demontage ausgebildet. Dadurch kann auch eine verbesserte Raststellung im Bereich der Rastelemente 16.1 bzw. 16.2 erreicht werden. Die Verrastung geht im wesentlichen auf die Spreizwirkung des Arretierungsschenkels 6 und Halteschenkels 4;zurück. Die zueinander geneigten Endbereiche 14, 15 des Halteschenkels 4 und des Arretierungsschenkels 6 erleichtern auch mit ihren Einführungsschrägen 9 das Einführen in die jeweilige kreuzförmige Schlitzöffnung 5.1 bis 5.3 des Leuchtengehäuses 7.

In den Fig. 3 bis 5 ist ein Einbau einer erfindungsgemäßen Einbauleuchte 1 mit Hilfe einer Befestigungseinrichtung gezeigt. Die Einbauleuchte 1 ist in diesem Ausführungsbeispiel zur Anordnung von zwei Leuchtmitteln 20 ausgebildet. Es können ebenso drei oder vier Leuchten angeordnet werden. Die Deckenkonstruktion 3 stimmt mit der gemäß Fig. 2 überein. Gleiche Merkmale sind mit identischen Bezugszeichen versehen. Die linke Darstellung der Fig. 3 zeigt das Einführen des Montageelements 2 in die untere kreuzförmige Öffnung 5.1 des Leuchtengehäuses 7. Die kreuzformigen Öffnungen 5 in den Seitenwänden 17 der Einbauleuchte 1 sind in einer einheitlichen Höhe eingebracht. Das Befestigungselement 2 wird, wie aus der rechten Darstellung der Fig. 3 hervorgeht, so weit durch die untere Öffnung 5.1 geschoben, bis die Verbindungskanten 10 anliegen und der gesamte Halteschenkel 4 über die Seitenwand 17 hinausragt. In dieser Stellung befindet sich der nach unten abgebogene Endbereich 15 des Arretierungsschenkels 6 in Höhe der zweiten Öffnung 5.2 und kann werkzeuglos durch Druck auf den Verbindungssteg 8 durch diese Öffnung 5.2 hindurchgeschoben werden (Fig. 4, links), bis das äußere Rastelement 16.2 die Seitenwand 17 verrastend hintergreift. Diese Befestigungsstellung ist in Fig. 4, rechte Seite gezeigt. Der Halteschenkel 4 liegt auf der Deckenkonstruktion 3 auf, wobei die Auflage in diesem Beispiel im Bereich des abgebogenen Endbereichs 14 erfolgt.

In Fig. 5 ist die Anpassung der Befestigungseinrichtung an eine veränderte Höhe der Deckenkonstruktion 3 dargestellt. Beispielhaft ist eine Deckenauflage 13 gezeigt, weshalb nunmehr das Befestigungselement 2 mit dem Halteschenkel 4 in der mittleren Öffnung 5.2 geführt und der darüber angeordnete Arretierungsschenkel 6 in der oberen Öffnung 5.3 aufgenommen ist. Eine Klemmwirkung des Halteschenkels 4 an der Deckenkonstruktion 3, 13 wird durch die definiert abgewinkelte Ausbildung des Befestigungselements 2 in der Raststellung über das äußere Rastelement 16.2 (linke Seite der Fig. 5) bewirkt.

Zum Ausbau einer Einbauleuchte 1 muß die Klemmstellung des Befestigungselementes 2 am Leuchtengehäuse 7 und an der Deckenkonstruktion 3 gelöst werden. Zu diesem Zweck wird die Verrastung im Bereich des Rastelementes 16, 2 dadurch aufgehoben, daß der Arretierungsschenkel 6 nach unten zur Lichtaustrittsseite bewegt wird, bis der Arretierungsschenkel 6 mit dem Rastelement 16.2 durch den horizontalen Schlitz 12 der kreuzformigen Öffnung 5.2 bewegt werden kann. Das Niederdrücken des Arretierungsschenkels 6 kann mit einem Schraubendreher 22 durchgeführt werden (linke Seite der Fig. 6). Aus der rechten Stellung des Befestigungselements 2, welche annähernd einer Montagestellung vor einem Einbau einer Leuchte entspricht, ragt nur der Halteschenkel 4 mit seinem Bereich jenseits des Halteelements 24 über das Leuchtengehäuse 7 hinaus. Der Schwerpunkt des Befestigungselementes 2 liegt innerhalb des Leuchtengehäuses 7, so daß der außenseitige Bereich nach oben geschwenkt ist. Eine Fixierung der Befestigungselemente 2 in diesem vormontierten Zustand wird durch das Halteelement 24 erreicht, welches im Bereich der kreuzformigen Öffnung 5.1 verrastend gehalten wird.

## Patentansprüche

1. Einbauleuchte (1) zur Befestigung in einer Deckenkonstruktion (3), und
mit einem Befestigungselement (2), wobei das Befestigunselement einteilig und federelastisch ausgebildet ist und einen Halteschenkel (4) und Arretierungsschenkel (6) aufweist, und
mit wenigstens zwei Öffnungen (5) in einem Leuchtengehäuse (7), in welche das Befestigungselement (2) jeweils mit dem Halteschenkel (4) und dem Arretierungsschenkel (6) einführbar ist und danach in eine Befestigungsposition verstellbar und in der Befestigungsposition fixierbar ist,
**dadurch gekennzeichnet,**
**daß** die Öffnungen (5) des Leuchtengehäuses (7) als kreuzförmige Öffnungen (5.1, 5.2, 5.3) ausgebildet sind,
**daß** die kreuzförmigen Öffnungen (5.1, 5.2, 5.3) identisch ausgebildet und übereinander angeordnet sind, daß ein Halteelement (24) an der Unterseite des Halteschenkels (4) ausgebildet ist und
**daß** das Halteelement (24) in einer Montagestellung in der nur der Halteschenkel (4) partiell aus dem Leuchtengehäuse (7) ragt, an dem Leuchtengehäuse (7) gehalten ist.

2. Einbauleuchte nach Anspruch 1,
**dadurch gekennzeichnet,**
**daß** für ein Befestigungselement (2) jeweils drei kreuzförmige Öffnungen (5.1, 5.2, 5.3) vorgesehen sind.

3. Einbauleuchte nach Anspruch 1 oder 2,
**dadurch gekennzeichnet,**
**daß** die kreuzförmigen Öffnungen (5.1, 5.2, 5.3) jeweils einen vertikalen Schlitz (11) und einen horizontalen Schlitz (12) aufweisen und **daß** der horizontale Schlitz (12) komplementär zu dem Halteschenkel (4) und Arretierungsschenkel (6) des Befestigungselementes (2) ausgebildet und jeweils im oberen Bereich des vertikalen Schlitzes (11) angeordnet ist.

4. Einbauleuchte nach einem der vorhergehenden Ansprüche,
**dadurch gekennzeichnet,**
**daß** das Befestigungselement (2) als ein abgewinkeltes oder abgebogenes Federband mit einem U-förmigen Bereich ausgebildet ist und der Arretierungsschenkel (6) sowie ein Verbindungssteg (8) zwischen dem Halteschenkel (4) und dem Arretierungsschenkel (6) nahezu hakenartig von dem Halteschenkel (4) abstehen.

5. Einbauleuchte nach Anspruch 4,
**dadurch gekennzeichnet,**
**daß** der Arretierungsschenkel (6), welcher relativ kurz ausgebildet ist, und der Halteschenkel (4), welcher wenigstens die zweifache Länge des Arretierungsschenkels (6) aufweist, etwa parallel zueinander verlaufen und jeweils mit einem abgebogenen oder abgewinkelten Endbereich (14, 15) versehen sind, welche zueinander gerichtet sind.

6. Einbauleuchte nach einem der vorhergehenden Ansprüche,
**dadurch gekennzeichnet,**
**daß** der Abstand zwischen dem Arretierungsschenkel (6) und dem Halteschenkel (4) dem Abstand zwischen den übereinander angeordneten kreuzförmigen Öffnungen (5.1, 5.2, 5.3) des Leuchtengehäuses (7) entspricht und **daß** das Befestigungselement (2) mit dem Halteschenkel (4) in die der jeweiligen Stärke oder Höhe der Deckenkonstruktion (3, 13) entsprechende kreuzförmige Öffnung (5.1, 5.2) einführbar und über den Arretierungsschenkel (6) verrastbar ist.

7. Einbauleuchte nach einem der Ansprüche 4 bis 6,
**dadurch gekennzeichnet,**
**daß** das Befestigungselement (2) in Befestigungsstellung mit dem Halteschenkel (4) durch eine untere kreuzförmige Öffnung (5.1) bis zum Anschlag von überstehenden Verbindungskanten (10) des Verbindungsstegs (8) an einer Seitenwand (17) des Leuchtengehäuses (7) und mit dem Arretierungsschenkel (6) durch die jeweils darüber ausgebildete kreuzförmige Öffnung (5.2) gesteckt und verrastet ist und **daß** der Verbindungssteg (8) nahezu an der Seitenwand (17) des Leuchtengehäuses (7) anliegt.

8. Einbauleuchte nach einem der vorhergehenden Ansprüche,
**dadurch gekennzeichnet,**
**daß** wenigstens der Arretierungsschenkel (6) mit Rastelementen (16) versehen ist und **daß** die Rastelemente (16) das Leuchtengehäuse (7) im Bereich einer kreuzförmigen Öffnung (5.2, 5.3) hintergreifen und der Klemmsitz des Befestigungselementes (2) am Leuchtengehäuse (7) gesichert ist.

9. Einbauleuchte nach einem der vorhergehenden Ansprüche,
**dadurch gekennzeichnet,**
**daß** das Befestigungselement (2) werkzeuglos vom Innenraum (18) des Leuchtengehäuses (7) aus in eine der kreuzförmigen Öffnungen (5.1, 5.2, 5.3) einführbar und in Befestigungsstellung eindrückbar und zur Demontage der Einbauleuchte (1) durch Niederdrücken des Arretierungsschenkels (6) und partiellem Herausziehen aus der jeweiligen kreuzförmigen Öffnung (5.2, 5.3) herausziehbar ist.

10. Einbauleuchte nach einem der vorhergehenden Ansprüche,
**dadurch gekennzeichnet,**
**daß** das am Halteschenkel (4) ausgebildete Halteelement (24) in der Montagestellung das Leuchtengehäuse (7) im Bereich der jeweiligen kreuzförmigen Öffnung (5.1, 5.2) hintergreift oder einrastet.

11. Einbauleuchte nach einem der vorhergehenden Ansprüche,
**dadurch gekennzeichnet,**
**daß** das Befestigungselement (2) durch einen Stanz- und Biegeprozeß gefertigt ist und derart ausgebildet ist, daß der Verbindungssteg (8) mit dem Halteschenkel (4) einen stumpfen Winkel und der Arretierungsschenkel (6) mit dem Verbindungssteg (8) einen Winkel < 90° bildet.

12. Einbauleuchte nach einem der Ansprüche 8 bis 11,
**dadurch gekennzeichnet,**
**daß** als Rastelemente (16) wenigstens zwei Rastvorsprünge (16.1, 16.2) ausgebildet sind, durch welche das Befestigungselement (2) in der Betriebsstellung mit unterschiedlichen Klemmwirkungen fixierbar ist.

## Claims

1. Recessed lighting fixture (1) for mounting in a ceiling structure (3) and having a mounting element (2) constructed in one-piece, springy manner and having a holding leg (4) and a locking leg (6), and with at least two openings (5) in a lamp housing (7), into which the mounting element (2) can be introduced in each case with the holding leg (4) and the locking leg (6) and is subsequently adjustable in a mounting position, where it can be fixed,
**characterized in that**
the openings (5) of the lamp housing (7) are constructed as cruciform openings (5.1, 5.2, 5.3),
**that** the cruciform openings (5.1, 5.2, 5.3) are identically constructed and are superimposed,
**that** a holding element (24) is constructed on the underside of the holding leg (4) and
**that** the holding element (24) is held on the lamp housing (7) in an installation position in which only the holding leg (4) projects partly from the lamp housing (7).

2. Recessed lighting fixture according to claim 1,
**characterized in that**
there are in each case three cruciform openings (5.1, 5.2, 5.3) for a mounting element (2).

3. Recessed lighting fixture according to claim 1 or 2,
**characterized in that**
the cruciform openings (5.1, 5.2, 5.3.) in each case have a vertical slot (11) and a horizontal slot (12) and **that** the horizontal slot (12) is constructed in complimentary manner to the holding leg (4) and locking leg (6) of the mounting element (2) and is in each case located in the upper area of the vertical slot (11).

4. Recessed lighting fixture according to one of the preceding claims,
**characterized in that**
the mounting element (2) is constructed as an angular or bended spring strip with a U-shaped area and the locking leg (6) as well as a connecting web (8) being designed between the holding leg (4) and the locking leg (6) project in a virtually hook-like manner from the holding leg (4).

5. Recessed lighting fixture according to claim 4,
**characterized in that**
the locking leg (6), which has a relatively short construction, and the holding leg (4), which is at least twice as long as the locking leg (6), are roughly parallel to one another and are in each case provided with an angular or bended end region (14, 15), which are directed towards one another.

6. Recessed lighting fixture according to one of the preceding claims,
**characterized in that**
the spacing between the locking leg (6) and the holding leg (4) corresponds to the spacing between the superimposed, cruciform openings (5.1, 5.2, 5.3) of the lamp housing (7) and that the mounting element (2) with the holding leg (4) can be inserted in this cruciform opening (5.1, 5.2) which corresponds to the thickness or height of the ceiling structure (3, 13) and can be locked by means of the locking leg (6).

7. Recessed lighting fixture according to one of the claims 4 to 6,
**characterized in that**
the mounting element (2) in the mounting position with the holding leg (4) is inserted and locked through a lower, cruciform opening (5.1) until projecting connecting edges (10) of the connecting web (8) strike against a side wall (17) of the lamp housing (7) and with the locking leg (6) through the cruciform opening (5.2) located above the same and **that** the connecting web (8) virtually engages on the side wall (17) of the lamp housing (7).

8. Recessed lighting fixture according to one of the preceding claims,
**characterized in that**
at least the locking leg (6) is provided with locking members (16), which engage behind the lamp housing (7) in the vicinity of a cruciform opening (5.2, 5.3) and the force fit of the mounting element (2) on the lamp housing (7) is secured.

9. Recessed lighting fixture according to one of the preceding claims,
**characterized in that**
the mounting element (2), without tools, can be inserted from the inner area (18) of the lamp housing (7) into one of the cruciform openings (5.1, 5.2, 5.3) and can be pressed in in the mounting position and for dismantling the built-in lamp (1) extraction is possible by pressing down the locking leg (6) and partly drawing out from the cruciform opening (5.2, 5.3).

10. Recessed lighting fixture according to one of the preceding claims,
**characterized in that**,
in the installation position, the holding element (24) constructed on the holding leg (4) engages behind or locks in the lamp housing (7) in the vicinity of the cruciform opening (5.1, 5.2).

11. Recessed lighting fixture according to one of the preceding claims,
**characterized in that**
the mounting element (2) is manufactured by a punching and bending process and is constructed in such a way that the connecting web (8) forms with the holding leg (4) an obtuse angle and the locking leg (6) forms with the connecting web (8) an angle of < 90ø.

12. Recessed lighting fixture according to one of the claims 8 to 11,
**characterized in that**
as locking members (16) are constructed at least two locking projections (16.1, 16.2) by which the mounting element (2) can be fixed in the operating position with different clamping actions.

## Revendications

1. Lampe encastrée (1) destinée à être fixée dans une structure de plafond (3), et comprenant un élément de fixation (2), l'élément de fixation étant conformé d'un seul tenant et en ressort et présentant une branche de maintien (4) et une branche d'arrêt (6), et avec au moins deux ouvertures (5) dans un boîtier (7) de lampe, dans lesquelles l'élément de fixation (2) peut s'introduire à la fois avec la branche de maintien (4) et la branche d'arrêt (6) et peut ensuite être amené dans une position de fixation et être immobilisé dans la position de fixation,
***caractérisée***
***en ce que*** les ouvertures (5) du boîtier (7) de lampe sont conformées en ouvertures cruciformes (5.1, 5.2, 5.3),
***en ce que*** les ouvertures cruciformes (5.1, 5.2, 5.3) sont de configuration identique et sont disposées les unes au dessus des autres,
***en ce qu***'un élément de maintien (24) est formé sur la face inférieure de la branche de maintien (4), et
***en ce que*** l'élément de maintien (24) est maintenu sur le boîtier (7) de lampe dans une position de montage dans laquelle seule la branche de maintien (4) dépasse partiellement du boîtier (7) de lampe.

2. Lampe encastrée selon la Revendication 1, ***caractérisée en ce que,*** pour un élément de fixation (2), il est prévu à chaque fois trois ouvertures cruciformes (5.1, 5.2, 5.3).

3. Lampe encastrée selon la Revendication 1 ou 2, ***caractérisée en ce que*** les ouvertures cruciformes (5.1, 5.2, 5.3) présentent à la fois une fente verticale (11) et une fente horizontale (12) et ***en ce que*** la fente horizontale (12) est formée complémentaire de la branche de maintien (4) et de la branche d'arrêt (6) de l'élément de fixation (2) et est placée à chaque fois dans la partie supérieure de la fente verticale (11).

4. Lampe encastrée selon l'une quelconque des Revendications précédentes, ***caractérisée en ce que*** l'élément de fixation (2) est conformé en bande ressort coudée ou pliée avec une forme en U et la branche d'arrêt (6) ainsi qu'une barre de liaison (8) entre la branche de maintien (4) et la branche d'arrêt (6) forment saillie pratiquement en crochet depuis la branche de maintien (4).

5. Lampe encastrée selon la Revendication 4, ***caractérisée en ce que*** la branche d'arrêt (6), laquelle est formée relativement courte, et la branche de maintien (4), laquelle présente au moins le double de la longueur de la branche d'arrêt (6), s'étendent approximativement parallèles l'une à l'autre et sont munies chacune d'une zone d'extrémité (14, 15) coudée ou pliée, lesquelles zones sont tournées l'une vers l'autre.

6. Lampe encastrée selon l'une quelconque des Revendications précédentes, ***caractérisée***
***en ce que*** la distance entre la branche d'arrêt (6) et la branche de maintien (4) correspond à la distance entre les ouvertures cruciformes (5.1, 5.2, 5.3) situées les unes au-dessus des autres du boîtier (7) de lampe et
***en ce que*** l'élément de fixation (2) peut être introduit avec la branche de maintien (4) dans l'ouverture cruciforme (5.1, 5.2) correspondant à l'épaisseur ou hauteur respective de la structure de plafond (3, 13) et peut être encliqueté par l'intermédiaire de la branche d'arrêt (6).

7. Lampe encastrée selon l'une quelconque des Revendications 4 à 6, ***caractérisée en ce qu***'en position de fixation, l'élément de fixation (2) est enfoncé et encliqueté avec la branche de maintien (4) à travers une ouverture cruciforme inférieure (5.1) jusqu'à la butée de bords de liaison saillants (10) de la barre de liaison (8) contre une paroi latérale (17) du boîtier (7) de lampe et avec la branche d'arrêt (6) à travers l'ouverture cruciforme (5.2) respectivement formée au-dessus, et ***en ce que*** la barre de liaison (8) s'appuie presque contre le bord latéral (17) du boîtier (7) de lampe.

8. Lampe encastrée selon l'une quelconque des Revendications précédentes, ***caractérisée en ce qu***'au moins la branche d'arrêt (6) est munie d'éléments d'encliquetage (16) et ***en ce que*** les éléments d'encliquetage (16) emboîtent par l'arrière le boîtier (7) de lampe au niveau d'une ouverture cruciforme (5.2, 5.3) et le blocage de l'élément de fixation (2) sur le boîtier (7) de lampe est assuré.

9. Lampe encastrée selon l'une quelconque des Revendications précédentes, ***caractérisée en ce que*** l'élément de fixation (2) peut être introduit et enfoncé en position de fixation sans outil depuis l'intérieur (18) du boîtier (7) de lampe dans l'une des ouvertures cruciformes (5.1, 5.2, 5.3) et, pour le démontage de la lampe encastrée (1), il peut être extrait en appuyant sur la branche d'arrêt (6) et par retrait partiel depuis l'ouverture cruciforme (5.2 5.3) respective.

10. Lampe encastrée selon l'une quelconque des Revendications précédentes, ***caractérisée en ce que,*** dans la position montée, l'élément de maintien (24) formé sur la branche de maintien (4) emboîte par l'arrière ou encliquette le boîtier (7) de lampe au niveau de l'ouverture cruciforme (5.1, 5.2) respective.

11. Lampe encastrée selon l'une quelconque des Revendications précédentes, ***caractérisée en ce que*** l'élément de fixation (2) est fabriqué et formé par un procédé d'estampage et de cintrage de telle manière que la barre de liaison (8) forme un angle obtus avec la branche de maintien (4) et que la branche d'arrêt (6) forme un angle <90° avec la barre de liaison (8).

12. Lampe encastrée selon l'une quelconque des Revendications 8 à 11, ***caractérisée en ce que***, comme éléments d'encliquetage (16), au moins deux saillies d'encliquetage (16.1, 16.2) sont formées, par lesquelles l'élément de fixation (2) peut être fixé en position de service avec différents effets de blocage.
